# EUROPÄISCHE PATENTSCHRIFT

(11) **EP 0 584 337 B1**
(45) Veröffentlichungstag und Bekanntmachung des Hinweises auf die Patenterteilung: **18.09.1996**
(21) Anmeldenummer: 93906511.6
(22) Anmeldetag: 12.03.1993
(51) Int. Cl.: B65C 9/16, B65C 9/22

(54) **ETIKETTIEREINRICHTUNG**
LABELLING SYSTEM
SYSTEME D'ETIQUETAGE

(30) Priorität: 12.03.1992 DE 4207940
(43) Veröffentlichungstag der Anmeldung: 02.03.1994
(62) Teilanmeldung aus: 95106021.9
(73) Patentinhaber: KÜPPERSBUSCH, Gerd, D-42551 Velbert (DE)
(72) Erfinder: KÜPPERSBUSCH, Gerd, D-42551 Velbert (DE)
(74) Vertreter: Prüfer, Lutz H., Dipl.-Phys.
(86) Internationale Anmeldenummer: EP9300573
(87) Internationale Veröffentlichungsnummer: WO9317917

(56) Entgegenhaltungen:
- FR-A- 2 537 547
- GB-A- 765 269
- US-A- 4 853 063

## Beschreibung

Die Erfindung betrifft eine Etikettiereinrichtung mit einem Etikettenmagazin und einem Transportband zum Transportieren von Etiketten aus dem Etikettenmagazin zu einer Etikettierstelle.

Aus der US-A- 4 853 063 ist eine Etikettiereinrichtung nach dem Oberbegriff des Anspruchs 1 bekannt, bei der ein Haftetikett von einem durchgehend mit permanent haftendem Kleber versehenen Transportband über eine Spendekante abgespendet wird. Naßetikettenkleber sind ebenfalls bekannt. Naßetikettenkleber ermöglichen eine anwendungsspezifische Wahl des Kleberauftrags, dünner, dicker oder konturierter Auftrag, und erleichtern das Entfernen der Etikettierung bei Mehrweggläsern.

Aus der GB-A-765 269 ist eine Etikettiermaschine bekannt, bei der endlos umlaufende Transportbänder vorgesehen sind, die an einer Leimstation beleimt werden, an einem Etikettenmagazin ein Etikett dadurch entnehmen, daß das Magazin kurzzeitig mit den beleimten Transportbändern in Kontakt gebracht wird und dieses so beleimte Etikett an einen zu etikettierenden Gegenstand übergeben.

Aufgabe der Erfindung ist es, eine Etikettiereinrichtung, die die Vorteile der Systeme mit permanent haftendem Kleber bzw. Naßetikettenkleber ohne deren Nachteile vereinigt, anzugeben.

Diese Aufgabe wird gelost durch die Etikettiereinrichtung nach Anspruch 1.

Weiterbildungen der Erfindung sind in den Unteransprüchen gekennzeichnet.

Es folgt die Beschreibung von Ausführungsbeispielen anhand der Figuren. Von den Figuren zeigen:
- Fig. 1: eine schematische Seitenansicht einer ersten Ausführungsform der Etikettiereinrichtung;
- Fig. 2: eine Draufsicht auf ein keiner Ausführungsform der Erfindung entsprechendes Transportband mit Antriebsrolle und eine Etikettenübergabestelle;
- Fig. 3: eine Seitenansicht einer schematischen Darstellung einer ersten Ausführungsform einer Leimstation;
- Fig. 4: eine Seitenansicht in schematischer Darstellung von einer zweiten Ausführungsform einer Leimstation;
- Fig. 5: ein Detail eines Etikettiermagazins in vergrößerter Darstellung;
- Fig. 6: eine schematische Seitenansicht von Teilen einer zweiten Ausführungsform;
- Fig. 7: eine schematische Seitenansicht von Teilen einer dritten Ausführungsform;
- Fig. 8: eine Draufsicht auf eine Ausführungsform des Transportbandes mit Antriebsrolle und eine Ausführungsform der Etikettenübergabestelle;
- Fig. 9a: eine Schnittansicht entlang der gestrichelten Linie XX aus Fig. 8;
- Fig. 9b: eine Schnittansicht entlang der durchgezogenen Linie XX aus Fig. 8; und
- Fig. 10: eine Draufsicht auf einen Teil der zweiten und dritten Ausführungsform in Richtung des Pfeiles B in Fig. 6 und Fig. 7.

Ein erstes Beispiel einer Etikettiereinrichtung weist ein Transportband 1 auf, welches endlos ausgebildet und über eine das Transportband antreibende Antriebsrolle 2 geführt ist. Das Transportband läuft an seinem der Antriebsrolle gegenüberliegenden Ende über eine Spendekante 3, an der das Band aus seiner bisherigen Bahnrichtung über die Kante scharf in die entgegengesetzte Richtung abgebogen wird. In Fig.2 ist die Antriebsrolle als eine Traktorwalze mit seitlich hervorstehenden Ansätzen ähnlich einer Papiereinzugs-Traktorwalze zum Vorschub von Endlospapier bei einem Computer ausgebildet. Das Transportband aus Fig.2 weist an den den hervorstehenden Stiften entsprechenden Stellen seitlich Löcher 4 auf, über die die Antriebsrolle und das Transportband schlupffrei miteinander antriebsmäßig verbunden sind.

Wie am besten aus den Figuren 1, 3 und 4 ersichtlich ist, ist im Bereich der Antriebsrolle eine Leimstation 5 vorgesehen. Diese ist bei dem in Fig. 3 gezeigten Ausführungsbeispiel als Leimstation mit einer Leimwalze 6 mit einer Leimzuführung 7, Verreibewalzen und einer Leimdickeneinstellung zu sehen. Bei der in Fig. 4 gezeigten Leimstation wird der Leim über eine sich über die entsprechende Breite erstreckende Leimdüse 8 zugeführt. In Transportrichtung gesehen nach der Spendekante 3 und zwischen dieser und der Transportrolle 2 gelegen ist eine Abstreif- und Reinigungseinrichtung 10 angeordnet, die dazu dient, bei dem Benetzen der Etiketten mit Leim nicht verbrauchten Leim zu entfernen.

In Transportrichtung gesehen nach der Antriebsrolle und in einem Abstand von dieser ist das eigentliche Etikettenmagazin 9 angeordnet. Dieses umfaßt einen Rahmen mit seitlichen Haltestäben 11. Wie am besten aus Fig. 5 ersichtlich ist, weisen diese an ihrem unteren Ende einen einer Druckfeder vorgespannten beweglichen Haltefinger 12 auf. Jeder Haltefinger weist an seinem unteren freien Ende einen zu den Etiketten hin gebogenen kleinen Haken 13 auf, der zum Halten der Etiketten dient und das untere Etikett aber dann freigibt, wenn eine gewisse Haftung zwischen Etikett und der darunter befindlichen Leimschicht des Transportbandes erfolgt.

Das Etikettenmagzin 9 ist um eine Achse 14 schwenkbar gelagert. Die Achse befindet sich in einem Abstand oberhalb des Transportbandes 1 und liegt in einer parallel zum Transportband sich erstreckenden Ebene und erstreckt sich quer zur Vorschubrichtung des Transportbandes. Das Etikettenmagazin ist dabei so gelagert, daß es eine durch die Pfeile 1' bis 3' in Fig. 1 angedeutete Bahn durchläuft. D.h. in einem ersten Takt ist das Etikettenmagazin von der Transportbahn abgehoben und um einen Winkel α von etwa 5 bis 10° gegen die Vertikale geneigt. Durch die durch den Pfeil 1' angedeutete Bewegung setzt das Etikettenmagazin mit seiner vorderen Kante 15 auf das Band 1 auf. Die Kante 15 läuft mit der Geschwindigkeit des Transportbandes 1 mit, so daß der Gesamtboden des Etikettenmagazins in der in Figur 1 gezeigten Stellung mit der Bandoberfläche in Kontakt kommt. Durch eine weitere Schwenkbewegung um den Winkel β hebt das Etikettenmagazin mit seiner Vorderkante vom Band ab und wird, nachdem es nur noch mit der Hinterkante an dem Band anliegt, in der durch den Pfeil 3' angedeuteten Weise nach oben zurückgezogen und in die Ausgangsstellung geschwenkt. Wie bereits oben erwähnt, sind die Winkel α und β in Figur 1 nicht maßstäblich gezeichnet. Tatsächlich betragen sie vorzugsweise etwa 5 bis 10°.

Nahe bei der Spendekante 3 ist über dem Transportband eine Fotozelle 16 zur Abtastung von auf dem Band transportierten Etiketten vorgesehen. Unmittelbar am Ende der Spendekante 3 ist eine Andrückrolle 17 zum Andrücken von von der Spendekante abgegebenen Etiketten auf den zu etikettierenden Gegenstand vorgesehen. Neben der Spendekante 3 und unterhalb derselben ist eine durch einen Pfeil 18 schematisch angedeutete Vorrichtung zum Plazieren und Anheben des zu etikettierenden Gegenstandes 19 vorgesehen. Dieser wird mit seiner zu etikettierenden Oberfläche 20 so plaziert, daß diese in der Ebene des ankommenden Transportbandes und neben der Spendekante 3 liegt. Die Andrückrolle 17 weist einen durch den Pfeil 22 angedeuteten Antrieb auf und ist in Richtung des Pfeils 22 auf das über die Spendekante 3 abzugebende Etikett 23 zu zum Andrücken auf den zu etikettierenden Gegenstand 19 bewegbar.

Es ist eine Steuerung 20 vorgesehen, der das Meßsignal der Fotozelle 16 zugeführt wird. Die Steuereinrichtung 20 ist mit der Einrichtung 18 zum Transportieren des zu etikettierenden Gegenstandes, dem Antrieb für die Antriebsrolle 2, dem Antrieb für das Etikettenmagazin 9 und der Leimstation 5 sowie dem Antrieb für die Andrückrolle 17 verbunden.

Im Betrieb wird auf die Oberfläche des Transportbandes über die Leimstation 5 Leim aufgebracht. Die Steuerung 20 taktet den Antrieb für die Etikettenstation derart, daß zuunterst liegende Etikett 21 mit seiner rückseitigen Oberfläche mit der mit Leim versehenen Stelle des Transportbandes 1 in Kontakt kommt. Durch das Inkontaktbringen mit dem Leim wird es aus dem Stapel herausgezogen und mit dem Transportband weiterbewegt, während die übrigen Etiketten durch die Haken 13 der Haltefinger 12 zurückgehalten werden. Das Etikett wird über das Transportband 1 weiterbefördert und über die Fotozelle 16 erfaßt. An der Spendekante wird es vom Band abgehoben und geradeaus weiterbewegt. In diesem Moment ist an der Spendenkante der zu etikettierende Gegenstand angeordnet. Die Andrückrolle 17 drückt das Etikett 23 auf den zu etikettierenden Gegenstand 19, wobei dieser synchron mit der Bandgeschwindigkeit in einer Ebene des Transportbandes und in der Vorschubrichtung des Transportbandes weiterbewegt wird und damit das weiter vom Band abgegebene Etikett 23 gewissermaßen abzieht, wobei das Etikett dann vollständig über die Andrückrolle 17 angedrückt wird.

Bei dem oben beschriebenen Beispiel einer Etiketteiereinrichtung sind über die Leimstation bestimmte Bereiche des Transportbandes 1, die ein Etikett übernehmen sollen, mit Leim versehen. Es kann auch eine Konturenbeleimung für spezielle Etikettenformen erfolgen. Das Übertragen des Leimes auf das Etikett erfolgt jeweils durch das Inkontaktbringen desselben mit dem beleimten Transportband 1.

Anstelle des Andrückens des Etikettes 23 nach der Spendekante 3 auf den zu etikettierenden Gegenstand 19 mit der Andrückrolle kann dieses auch durch Anblasen über eine Luftdruckquelle erfolgen.

Anstelle der Traktorwalze erfolgt bei einer anderen Ausführungsform der Bandantrieb durch einen am Band aufvulkanisierten Zahnriemen.

In Fig. 6 ist eine zweites Beispiel einer Etikettiereinrichtung dargestellt. Die nicht gezeigten Bestandteile wie z.B. die Details des Etikettenmagazins 9, die Andrückrolle 17 usw. sind die selben wie bei dem in Fig. 1 gezeigten Beispiel.

Zu dem bereits bei dem ersten Beispiel beschriebenen Ablauf 1 der Bewegung des Etikettenmagazins 9 kommt bei diesem zweiten Beispiel noch der mögliche Ablauf 2, der in Fig. 6 ebenfalls gezeigt ist, hinzu. Bei diesem Ablauf 2 bewegt sich das Etikettenmagazin nur in einer im wesentlichen zur Oberfläche des Transportbandes 1 senkrechten Richtung auf und ab. Die Steuerung 20 taktet den Antrieb für die Etikettenstation derart, daß das zuunterst liegende Etikett 21 mit seiner rückseitigen Oberfläche mit der mit Leim versehenen Stelle des Transportbandes 1 in Kontakt kommt. Gegenüber dem Etikettenmagazin 9 ist auf der anderen Seite des Transportbandes 1 eine Gegendruckplatte 29 vorgesehen. Diese Gegendruckplatte 29 dient zur Entlastung des Transportbandes 1 beim Aufbringen des Etiketts 21 auf das beleimte Transportband 1.

Es kann vorkommen, daß die Etikettenvereinzelung an der in Fig. 7 mit Position 1 gekennzeichneten Position nicht einwandfrei funktioniert. Dies ist insbesondere abhängig von dem verwendeten Leim und der verwendeten Etikettenqualität. Aus diesem Grunde ist bei einer dritten Ausführungsform der Etikettiereinrichtung eine alternative Position 2, wie in Fig. 7 gezeigt, vorgesehen. Bei dieser Position 2 bewegt sich das Etikettenmagazin 9 im wesentlichen wie bei Ablauf 1 in Position 1. In Position 2 wird das unterste Etikett 21 mit der beleimten Stelle des Transportbandes 1 in Kontakt gebracht, während sich die beleimte Stelle des Transportbandes 1 auf der Antriebsrolle 2 befindet.

Entsprechend den ersten bis dritten Ausführungsformen der Erfindung werden bei den bisher im Zusammenhang mit den Fig. 1 bis 7 beschriebenen ersten bis dritten Beispielen anstelle von Transportbändern 1, die wie in Fig. 2 gezeigt über ihre gesamten Breite aus einer Bahn bestehen, Transportbänder 1, die, wie im folgenden beschrieben wird, aus mehreren Einzelbändern 26 bestehen, verwendet.

In Fig. 8 ist eine Draufsicht auf das Transportband in Richtung des in den Fig. 6 und 7 mit A gekennzeichneten Pfeiles dargestellt. Wie deutlich zu erkennnen, besteht das Transportband aus mehreren Einzelbändern 26. Die Einzelbänder 26 laufen, in Fig. 8 von rechts kommend, über die Transportrolle 2, dann unter dem nicht dargestellten Etikettenmagazin 9 hindurch, dem gegenüber sich die Gegendruckrolle 29 befindet, und dann zur Spendekante 3. Die Spendekante 3 besteht aus Abstreifern 27 und Einzelbandführungen 28.

Abhängig von der Leim- und Papierqualität kommt es vor, daß das Etikett so stark auf dem Transportband klebt, daß es um die Spendekante 3 transportiert wird. Dieses Problem tritt bei einteiligen Transportbändern 1 auf, könnte aber auch bei aus mehreren Einzelbändern 26 bestehenden Transportbändern auftreten. Zur Lösung dieses Problems wurde die nachfolgend beschriebene Ausführungsform mit den Abstreifern 27 geschaffen.

Die Fig. 9a zeigt eine Schnittansicht entlang der gestrichelten Linie XX aus Fig. 8 und die Fig. 9b zeigt eine Schnittansicht entlang der durchgezogenen Linie XX aus Fig. 8. Wie am besten aus den Fig. 8, 9a und 9b zu ersehen, besteht das Transportband 1 aus mehreren Einzelbändern 26. Der zwischen den Einzelbändern entstehende Freiraum wird zur Integration von Abstreifern 27 in die Spendekante 3 genutzt. Die Abstreifer 27 stehen in Richtung der weiteren Bewegung des Etikettes über das an der Spendekante nach unten weggeführte Transportband 1, 26 vor. Zwischen den Abstreifern 27 weist die Spendekante 3 Einzelbandführungen 28 auf. Die Abstreifer 27 lösen das Etikett sicher von dem Transportband 1, 26.

Der Antrieb der Einzelbänder 26 erfolgt ebenso wie bei dem einteiligen Transportband 1 über die Antriebsrolle 2. Sowohl bei dem einteiligen Transportband 1 als auch bei dem aus Einzelbändern 26 bestehenden Transportband ist ein schlupffreier Antrieb über Stachelwalze und Löcher oder Zahnkranz und Zahnriemen als auch durch eine Beschichtung der mit den entsprechenden Bändern in Kontakt stehenden Flächen der Antriebsrolle und/oder der Bänder möglich. Bei der Beschichtung werden die entsprechenden Flächen mit einem Material, das eine hohe Haftreibung zwischen Band und Antriebsrolle ergibt, wie z.B. Gummibeschichtungen, beschichtet.

In den Fig. 6 und 7 ist zu erkennen, daß Spannrollen 24, 25 zum Spannen des Transportbandes vorgesehen sind. In den Fig. 6 und 7 ist eine zweite Ausführungsform der Abstreif- und Reinigungseinrichtung 10 dargestellt. Sie besteht aus einer Gegenrolle 10a und einem Abschaber 10b. Die Gegenrolle 10a dient als Entlastung für die Einzelbänder 26, damit diese durch den Abschaber 10b nicht beschädigt werden. Der Abschaber kann senkrecht zur Laufrichtung des Transportbandes 1, 26 eingestellt werden.

Die in den Fig. 6 und 7 gezeigte Leimwalze 6 entspricht der Leimwalze 6 der Leimstation 5 aus Fig. 3. Die in den Fig. 6 und 7 gezeigte Ausführungsform der Leimwalze 6 weist unterschiedliche Abschnitte 61, 62 mit unterschiedlichem Umfang auf. Ein kammartig ausgebildeter Schaber 30 greift, wie in den Fig. 6 und 7 schematisch dargestellt, zwischen die Abschnitte unterschiedlichen Umfangs.

In Fig. 10 ist eine Draufsicht auf die Spannrollen 24, 25, die Gegenrolle 10a, den Abschaber 10b, die Leimwalze 6 mit ihren Abschnitten 61, 62 unterschiedlichen Umfanges und den im wesentlichen kammartig ausgebildeten Schaber in Richtung des in den Fig. 6 und 7 mit B bezeichneten Pfeils dargestellt. Die jeweils auf einer gemeinsamen Achse angeordneten Spannrollen 24 und 25 spannen die Einzelbänder 26. Wie in Fig. 10 sehr deutlich zu erkennen, sind die Abschnitte 61, 62 unterschiedlichen Umfanges der Leimrolle 6 so angeordnet, daß die Abschnitte mit größerem Umfang die Einzelbänder 26 beleimen, während die Abschnitte geringeren Umfanges 61 den Zwischenräumen zwischen den Einzelbändern 26 gegenüber liegen. Der kammartige Schaber 30, der wie in den Fig. 6 und 7 zu erkennen, senkrecht zu den im wesentlichen zylindrischen Oberflächen der Abschnitte 61, 62 der Leimwalze 6 verschiebbar ist, dient zur Einstellung der auf die Einzelbänder 26 durch die Abschnitte größeren Umfanges 62 aufgetragenen Leimstärke, bzw. zum vollständigen Abstreifen des Leims falls kein Ektikett benötigt wird.

Bei einer weiteren Ausführungsform ist die unterhalb der dem Transportband zugewandten Unterseite des Etikettenmagazins 9 zur Entlastung des Transportbandes bei dem in Kontaktbringen des Etikettes mit dem Transportband ausgebildete Gegendruckplatte 29 so weit verlängert, daß sie als Gegendruckplatte für ein in Transportrichtung nach dem Etikettiermagazin vorgesehenes Codierwerk nutzbar ist. Ein solches Codierwerk dient auch zum Aufdrucken von Strichcodes, sogenannten Barcodes, auf die Etiketten. Es können auch Terte und Symbole während des Etikettiervorganges auf die Etiketten gedruckt werden.

Bei allen Ausfürungsformen kann alternativ zu einer Beleimung, bei der nur Bereiche der Bänder 1, 26, die ein Etikett übernehmen sollen, beleimt werden, eine vollflächige Beleimung der Bänder erfolgen. Der Leim, der durch die Abstreif- und Reinigungseinrichtung 10 oder den Abschaber 10b aufgefangen wird, kann der Beleimung des Bandes 1, 26 wieder zugeführt werden. Dadurch wird der gesamte zur Verfügung stehende Leim verwendet. Bei dieser Ausführungsform ist es nicht notwendig, die Leimstation 5 auf das verwendete Etikett abzustimmen bzw. einzustellen.

## Patentansprüche

1. Etikettiereinrichtung mit
einem Etikettenmagazin (9),
einem Transportband (1, 26) zum Transportieren von Etiketten (21) aus dem Etikettenmagazin (9) zu einer Etikettierstelle, an der der zu etikettierende Gegenstand (19) positionierbar ist ,
wobei die dem Transportband zugewandte Unterseite des Etikettenmagazins (9) einen Abstand von dem Transportband (1) aufweist,
einer Spendekante (3) an der Etikettierstelle und einer das Transportband antreibenden Antriebsrolle (2);
sowie einer Einrichtung, mit der die Unterseite des Etikettenmagazins (9) und das Transportband (1, 26) zum Inkontaktbringen des beleimten Bandes mit dem untersten Etikett (21) des Etikettiermagazins (9) vorübergehend in Kontakt bringbar sind,
dadurch gekennzeichnet,
daß in Transportrichtung gesehen vor dem Etikettenmagazin (9) eine Leimstation (5) zum Auftragen von Leim auf das Transportband angeordnet ist,
daß das Transportband aus einer Mehrzahl von endlosen parallel verlaufenden Einzelbändern (26) ausgebildet ist, und
daß die Spendekante (3) Abstreifer (27) zum Abstreifen der Etiketten von dem Transportband und Einzelbandführungen (28) zum Führen der das Transportband bildenden Einzelbänder (26) aufweist.

2. Etikettiereinrichtung nach Anspruch 1,
dadurch gekennzeichnet, daß das Etikettenmagazin (9) um eine einen Abstand von dem Transportband (1, 26) aufweisende und sich quer zur Transporteinrichtung erstreckende und in einer parallel zum Transportband liegenden Ebene liegende Achse schwenkbar angeordnet ist und daß das Etikettenmagazin (9) bei einem Arbeitstakt mit seiner ausgangsseitigen Kante auf das Transportband (1, 26) aufsetzt, über einen Abschnitt hinweg sich mit dem Transportband (1, 26) zusammen um die Achse schwenkend vorwärtsbewegt und vom Transportband abhebt.

3. Etikettiereinrichtung nach Anspruch 1 oder 2,
dadurch gekennzeichnet, daß die Leimstation (5) Leim nur auf die Stelle des Transportbandes (1, 26), die mit dem zu transportierenden Etikett in Kontakt gelangen soll, aufträgt, und
daß die Einrichtung zum Inkontaktbringen des beleimten Bandes und des untersten Etikettes (21) das unterste Etikett mit der beleimten Stelle des Transportbandes (1, 26) in Kontakt bringt.

4. Etikettiereinrichtung nach einem der Ansprüche 1 bis 3,
dadurch gekennzeichnet, daß unterhalb der dem Transportband zugewandten Unterseite des Etikettenmagazins (9) eine Gegendruckplatte (29) zur Entlastung des Transportbandes (1, 26) bei dem Inkontaktbringen des Etikettes mit dem Transportband ausgebildet ist und daß die Gegendruckplatte (29) für ein in Transportrichtung nach dem Etikettenmagazin (9) vorgesehenes Codierwerk benutzt wird.

5. Etikettiereinrichtung nach einem der Patentansprüche 1 bis 3,
dadurch gekennzeichnet, daß das Etikettenmagazin sich bei einem Arbeitstakt im wesentlichen senkrecht zur Oberfläche des Transportbandes bewegt und die Steuerung (20) das Transportband während des Inkontaktbringens anhält.

6. Etikettiereinrichtung nach einem der Patentansprüche 1 bis 5,
dadurch gekennzeichnet, daß zwischen Spendekante (3) und Antriebsrolle (2) eine Reinigungseinrichtung (10) zum Reinigen des Transportbandes (1, 26) vorgesehen ist.

7. Etikettiereinrichtung nach einem der Patentansprüche 1 bis 6,
dadurch gekennzeichnet, daß die Antriebsrolle (2) als Stachelwalze, als Zahnkranz oder als beschichtete Antriebsrolle ausgebildet ist und das Transportband (1, 26) damit zusammenwirkende Traktionslöcher (4), einen damit zusammenwirkenden Zahnriemen bzw. eine damit zusammenwirkende Oberfläche zum schlupffreien Bandtransport aufweist.

8. Etikettiereinrichtung nach einem der Patentansprüche 1 bis 7,
dadurch gekennzeichnet, daß eine Steuerung (20) zum Antreiben der Antriebsrolle (2) und zum Aufsetzen bzw. Bewegen des Etikettenmagazins (9) vorgesehen ist und daß dem Etikettenmagazin (9) folgend eine Fotozelle (16) zum Abtasten eines Etikettes vorgesehen ist, deren Signalausgang mit einem Eingang der Steuerung verbunden ist und daß eine Vorrichtung zum Zuführen des zu etikettierenden Gegenstandes zur Etikettierstelle und zum Mitführen des Gegenstandes synchron mit dem Transportband bei Auftreffen eines Etikettes auf dem Gegenstand vorgesehen ist.

## Claims

1. Labelling apparatus with a label magazine (9), with a conveyor band (1, 26) for transporting labels (21) out of the label magazine (9) to a labelling point at which the article (19) to be labelled can be positioned, the underside of the label magazine (9) facing the conveyor band and being at a distance from the conveyor band (1); with a dispensing edge (3) at the labelling point; with a drive roller (2) driving the conveyor band; as well as with a device by means of which the underside of the label magazine (9) and the conveyor band (1, 26) can temporarily be brought into contact in order to bring the glue-coated band into contact with the lowermost label (21) of the label magazine (9); characterised in that a glue station (5) for applying glue onto the conveyor band is arranged in front of the label magazine (9) as seen in the direction of transport; in that the conveyor band is constructed from a plurality of endless individual bands (26) running in parallel; and in that the dispensing edge (3) has strippers (27) for stripping the labels from the conveyor band, and individual-band guides (28) for guiding the individual bands (26) forming the conveyor band.

2. Labelling apparatus according to claim 1, characterized in that the label magazine (9) is arranged pivotably about an axis which is at a distance from the conveyor band (1, 26), extends transversely relative to the direction of transport, and lies in a plane parallel to the conveyor band; and in that, in the course of one work cycle, the label magazine (9) is placed with its outlet edge onto the conveyor band (1, 26), moves forwards, pivoting about the axis, over a distance together with the conveyor band (1, 26), and lifts off from the conveyor band.

3. Labelling apparatus according to claim 1 or 2, characterised in that the glue station (5) applies glue only onto that point of the conveyor band (1, 26) which is to come into contact with the label to be transported; and in that the device for bringing the glue-coated band into contact with the lowermost label (21) brings the lowermost label into contact with the glue-coated point of the conveyor band (1 , 26).

4. Labelling apparatus according to any one of claims 1 to 3, characterised in that underneath the underside of the label magazine (9) facing the conveyor band, a counterpressure plate (29) is formed for the purpose of relieving the conveyor band (1, 26) when the label is being brought into contact with the conveyor band; and in that the counterpressure plate (29) is used for an encoding unit provided after the label magazine (9) in the direction of the transport.

5. Labelling apparatus according to one of patent claims 1 to 3, characterised in that, in the course of one work cycle, the label magazine moves essentially perpendicularly with respect to the surface of the conveyor band and the control means (20) stops the conveyor band during the bringing-into-contact operation.

6. Labelling apparatus according to one of patent claims 1 to 5, characterised in that a cleaning device (10) for cleaning the conveyor band (1, 26) is provided between the dispensing edge (3) and the drive roller (2).

7. Labelling apparatus according to one of patent claims 1 to 6, characterised in that the drive roller (2) is designed as a spiked roller, as a toothed ring or as a coated drive roller, and the conveyor band (1, 26) has traction holes (4) cooperating therewith, a toothed belt cooperating therewith or a surface cooperating therewith, for the non-slip transport of the band.

8. Labelling apparatus according to one of patent claims 1 to 7, characterised in that a control means (20) is provided for driving the drive roller (2) and for placing or moving the label magazine (9); and in that, following the label magazine (9), a photocell (16) is provided for sensing a label, the signal output of the said photocell being connected to one input of the control means; and in that there is provided a device for feeding the article to be labelled to the labelling point and for carrying the article along synchronously with the conveyor band when a label makes contact with the article.

## Revendications

1. Système d'étiquetage comprenant un magasin d'étiquettes (9), une courroie de transport (1, 26) destinée à transporter des étiquettes (21) du magasin d'étiquettes (9) à un point d'étiquetage dans lequel l'objet à étiqueter (19) peut être positionné, la face inférieure du magasin d'étiquettes (9) orientée vers la courroie de transport se trouvant à une certaine distance de la courroie de transport (1),
une arête de distribution (3) au point d'étiquetage et un rouleau d'entraînement (2) qui entraîne la courroie de transport ;
ainsi qu'un dispositif qui permet de mettre en contact la face inférieure du magasin d'étiquettes (9) et la courroie de transport (1, 26) afin de mettre en contact temporairement la courroie encollée et l'étiquette (21) située le plus bas du magasin d'étiquettes (9),
caractérisé en ce qu'il est prévu avant le magasin d'étiquettes (9), dans le sens de transport, un poste d'encollage (5) destiné à appliquer de la colle sur la courroie de transport,
en ce que la courroie de transport se compose d'une pluralité de bandes (26) et
en ce que l'arête de distribution (3) présente des racleurs (27) destinés à enlever les étiquettes de la courroie de transport et des guides de bande (28) destinés à guider les différentes bandes (26) formant la courroie de transport.

2. Système d'étiquetage selon la revendication 1, caractérisé en ce que le magasin d'étiquettes (9) est disposé avec possibilité de pivotement autour d'un axe situé à distance de la courroie de transport (1, 26) et perpendiculaire au système de transport et situé dans un plan parallèle à la courroie de transport, et en ce que le magasin d'étiquettes (9) repose dans un temps de travail par son bord de sortie sur la courroie de transport (1, 26), bascule vers l'avant sur une section avec la courroie de transport (1, 26) et se détache de la courroie de transport.

3. Système d'étiquetage selon la revendication 1 ou 2, caractérisé en ce que le poste d'encollage (5) ne dépose de la colle qu'à l'emplacement de la courroie de transport (1, 26) qui doit venir en contact avec l'étiquette à transporter, et
en ce que le dispositif destiné à mettre en contact la courroie encollée et l'étiquette (21) du bas met en contact l'étiquette du bas et le point encollé sur la courroie de transport (1, 26).

4. Système d'étiquetage selon l'une des revendications 1 à 3, caractérisé en ce qu'une plaque de contre-appui (29) est prévue en dessous de la face inférieure du magasin d'étiquettes (9) orientée vers la courroie de transport pour la décharge de la courroie de transport (1, 26) lors de la mise en contact de l'étiquette avec la courroie de transport et en ce que la plaque de contre-appui (29) est utilisée pour un dispositif de codage prévu après le magasin d'étiquettes (9) dans le sens du transport.

5. Système d'étiquetage selon l'une des revendications 1 à 3, caractérisé en ce que le magasin d'étiquettes se déplace dans un temps de travail dans une direction sensiblement perpendiculaire à la surface de la courroie de transport et la commande (20) arrête la courroie de transport pendant la mise en contact.

6. Système d'étiquetage selon l'une des revendications 1 à 5, caractérisé en ce qu'il est prévu entre l'arête de distribution (3) et le rouleau d'entraînement (2) un dispositif de nettoyage (10) pour le nettoyage de la courroie de transport (1, 26).

7. Système d'étiquetage selon l'une des revendications 1 à 6, caractérisé en ce que le rouleau d'entraînement (2) est conçu comme un rouleau à picots, une roue dentée ou comme un rouleau d'entraînement enduit, et la courroie de transport (1, 26) présente des trous de traction (4) coopérant avec celui-ci, une courroie dentée coopérant avec celle-ci ou une surface coopérant avec celui-ci en vue d'un entraînement sans glissement de la courroie.

8. Système d'étiquetage selon l'une des revendications 1 à 7, caractérisé en ce qu'il est prévu une commande (20) destinée à entraîner le rouleau d'entraînement (2) et à poser ou déplacer le magasin d'étiquettes (9) et en ce que le magasin d'étiquettes (9) est suivi d'une cellule photoélectrique (16) qui détecte une étiquette et dont le signal de sortie est connecté à une entrée de la commande, et en ce qu'il est prévu un dispositif destiné à amener l'objet à étiqueter au point d'étiquetage et à entraîner l'objet de façon synchrone avec la courroie de transport lorsque l'étiquette rencontre l'objet.
